# EUROPÄISCHE PATENTSCHRIFT

(11) **EP 0 110 216 B1**
(45) Veröffentlichungstag und Bekanntmachung des Hinweises auf die Patenterteilung: **16.04.1986**
(21) Anmeldenummer: 83111254.5
(22) Anmeldetag: 11.11.1983
(51) Int. Cl.: H01C 10/44

(54) **Potentiometer, insbesondere für Schalter**
Potentiometer, in particular for a switch
Potentiomètre, en particulier pour interrupteur

(30) Priorität: 27.11.1982 DE 3243972
(43) Veröffentlichungstag der Anmeldung: 13.06.1984
(73) Patentinhaber: Marquardt GmbH, 78604 Rietheim-Weilheim (DE)
(72) Erfinder: Schäffeler, Alois, D-7208 Spaichingen (DE)
(74) Vertreter: Schmid, Berthold, Dipl.-Ing.

## Beschreibung

Es sind bereits Schiebepotentiometer bekannt, welche aus einer aus Widerstandsmaterial bestehenden Widerstandsbahn und einer anschließenden, aus leitendem Material aufgebauten Leitbahn bestehen, wobei die Spannung von einem Schleifarm abgenommen wird. Je näher der Schleifarm an die Leitbahn herangeschoben wird, desto mehr verringert sich der wirksame Widerstand und desto größer wird die Stromstärke. Dies hat vielfach zur Folge, daß die wirksame Widerstandsbahn zu heiß wird und, vor allem an der Übergangsstelle zur Leitbahn, durchbrennt. Bei einem im Dokument DE-A-1 515 524 beschriebenen Potentiometer wird dies dadurch vermieden, daß der Stromkreis unterbrochen wird bevor der Schleifarm das Ende der Widerstandsbahn erreicht.

Die Aufgabe der vorliegenden Erfindung ist es, eine Beschädigung dieser Widerstandsbahn zu verhindern. Dies wird erfindungsgemäß durch die Anordnung einer vor dem an die Leiterbahn anschließenden Ende der Widerstandsbahn beginnende und bis zu diesem geführte Zusatzleiterbahn gelöst, welche parallel zur Widerstandsbahn verläuft und elektrisch mit der Leiterbahn verbunden ist, wobei der Zusatzleiterbahn ein mit dem Schleifarm elektrisch und mechanisch verbundener Zusatzschleifarm so zugeordnet ist daß, wenn der Schleifarm auf das mit der Leiterbahn verbundene Ende der Widerstandsbahn zubewegt wird, der Zusatzschleifarm mit dem Zusatzleiter einen elektrischen Kontakt herstellt bevor der Schleifarm das Ende der Widerstandsbahn erreicht. Bevor jetzt der Schleifarm in eine Stellung kommt, in welcher zu hohe Stromstärken zu erwarten sind, trifft der Zusatzschleifarm auf die Zusatzleiterbahn, so daß die restliche Widerstandsbahn kurzgeschlossen und infolgedessen nicht mehr vom Strom beaufschlagt wird. Ein Durchbrennen an der Übergangsstelle zwischen Widerstandsbahn und Leiterbahn ist damit ausgeschlossen.

Die Zeichnung zeigt eine Draufsicht auf ein Schiebepotentiometer mit Schieber.

Auf einer aus Keramik bestehenden Platte ist eine Leiterbahn 1 aus elektrisch leitendem Material aufgedruckt, welche mit den Anschlüssen 2 und 3 versehen ist. An den in der Zeichnung linken Teil der Leiterbahn 1 schließt sich eine aus einer Widerstandsschicht bestehende Widerstandsbahn (4) an, welche an ihrem Ende bei 5 wieder in die Leiterbahn 1 übergeht. Parallel zur Leiterbahn 1 ist eine ebenfalls aus elektrisch leitendem Material bestehende Schleifbahn 6 mit Anschluß 7 angeordnet.

Auf der Widerstandsbahn 4 liegt ein Schleifarm 8 auf, der über einen Schieber 9 mechanisch und elektrisch mit einem Schleifarm 10 verbunden ist, der seinerseits auf der Schleifbahn 6 gleitet. Parallel zur Widerstandsbahn 4 ist eine Zusatzleiterbahn 11 angeordnet, die kurz vor dem Ende 5 der Widerstandsbahn 4 beginnt und mit der Leiterbahn 1 elektrisch verbunden ist. Am Schieber 9 befindet sich ein weiterer Schleifarm 12, der elektrisch mit den Schleifarmen 8 und 10 verbunden ist.

Wenn sich der Schieber 9 in der gestrichelt dargestellten Stellung am Anfang der Widerstandsbahn 4 befindet, ist der volle Widerstand zwischen der Leiterbahn 1 und der Schleifbahn 6 wirksam. Sobald der Schieber 9 in Pfeilrichtung 13 verschoben wird, verringert sich der Widerstand. Kurz vor dem Ende 5 läuft der bisher funktionslose Schleifarm 12 auf die Zusatzleiterbahn 11 auf, wodurch die restliche Widerstandsbahn 4 kurzgeschlossen wird. Auf diese Weise wird verhindert, daß bei sehr geringen Widerstandswerten eine zu starke Erhitzung der Widerstandsbahn 4 am Übergang zur Leiterbahn 1 und damit ein Durchbrennen erfolgt.

## Patentansprüche

Potentiometer, insbesondere für Schalter, mit einer aus Widerstandsmaterial bestehenden Widerstandsbahn (4) und mindestens einem auf ihr gleitenden Schleifarm (8), wobei sich an wenigstens einem Ende der Widerstandsbahn (4) eine aus leitendem Material bestehende Leiterbahn (1) anschließt, gekennzeichnet durch eine vor dem an die Leiterbahn (1) anschließenden Ende (5) der Widerstandsbahn (4) beginnende und bis zu diesem geführte Zusatzleiterbahn (11), welche parallel zur Widerstandsbahn (4) verläuft und elektrisch mit der Leiterbahn (1) verbunden ist, wobei der Zusatzleiterbahn (11) ein mit dem Schleifarm (8) elektrisch und mechanisch, verbundener Zusatzschleifarm (12) so zugeordnet ist, daß, wenn der Schleifarm auf das mit der Leiterbahn verbundene Ende der Widerstandsbahn zubewegt wird, der Zusatzschleifarm mit dem Zusatzleiter einen elektrischen Kontakt herstellt bevor der Schleifarm das Ende der Widerstandsbahn erreicht.

## Claims

Potentiometer, particularly for switches, with a resistance path (4) consisting of a resistance material and, sliding on it, at least one wiper arm (8), a conductor path (1) consisting of conductive material being adjacent at least one end of the resistance path (4), characterised by an additional conductor path (11) starting before that end (5) of the resistance path (4) which is adjacent the conductor path (1) and extending as far as the end (5), the additional conductor path (11) extending parallel with the resistance path (4) and being electrically connected to the conductor path (1), an additional wiper arm (12) connected electrically and mechanically to the wiper arm (8) being so associated with the additional conductor path (11) that when the wiper arm is moved to the end of the resistance path which is connected to the conductor path, the additional wiper arm makes electrical contact with the additional conductor before the wiper arm reaches the end of the resistance path.

## Revendications

Potentiomètre, notamment pour commutateur, comportant une piste résistante (4) formée d'un matériau résistant et au moins un bras-frotteur (8) glissant sur elle, une piste conductrice (1) formée d'une matière conductrice se raccordant à au moins une extrémité de la piste résistante (4), caractérisé par une piste conductrice supplémentaire (11) qui commence avant l'extrémité (5) de la piste résistante (4) se raccordant à la piste conductrice (1) et est amenée jusqu'à celle-ci et qui s'étend parallèlement à la piste résistante (4) et est reliée électriquement à la piste conductrice (1), un bras-frotteur supplémentaire (12) relié électriquement et mécaniquement au bras-frotteur (8) étant associé à la piste conductrice supplémentaire (11) de manière que, lorsque le bras-frotteur est déplacé sur l'extrémité de la piste résistante reliée à la piste conductrice, le bras-frotteur supplémentaire produit un contact électrique avec le conducteur supplémentaire avant que le bras-frotteur n'atteigne l'extrémité de la piste résistante.
